# EUROPÄISCHE PATENTSCHRIFT

(11) **EP 2 654 321 B1**
(45) Veröffentlichungstag und Bekanntmachung des Hinweises auf die Patenterteilung: **30.05.2018**
(21) Anmeldenummer: 13158959.0
(22) Anmeldetag: 13.03.2013
(51) Int. Cl.: H04R 25/00

(54) **Verfahren zum Betreiben einer Hörvorrichtung**
Method for operating a hearing aid
Procédé destiné au fonctionnement d'un dispositif auditif

(30) Priorität: 17.04.2012 DE 102012206299
(43) Veröffentlichungstag der Anmeldung: 23.10.2013
(73) Patentinhaber: Sivantos Pte. Ltd., Singapore 539775 (SG)
(72) Erfinder: Barthel, Roland, 91301 Forchheim (DE); Rass, Uwe, 90480 Nürnberg (DE); Steinke, Florian, 81735 München (DE); Otte, Clemens, 81739 München (DE)
(74) Vertreter: FDST Patentanwälte

(56) Entgegenhaltungen:
- EP-A1- 1 858 292
- WO-A2-2004/075093
- US-A1- 2010 027 820
- US-A1- 2010 232 633
- AES, 60 EAST 42ND STREET, ROOM 2520 NEW YORK 10165-2520, USA, 1. Juli 2006 (2006-07-01), XP040377899,

## Beschreibung

Die Erfindung betrifft ein Verfahren zum Betreiben einer Hörvorrichtung, bei welchem ein Betriebsparameter der Hörvorrichtung bestimmt und mittels eines Filters geglättet wird. Die Erfindung betrifft ferner eine Hörvorrichtung mit einer Signalverarbeitungsvorrichtung, wobei zumindest ein Betriebsparameter der Signalverarbeitungsvorrichtung einstellbar und durch ein Filter glättbar ist

Unter einer Hörvorrichtung wird hier jedes im oder am Ohr tragbare, einen Hörreiz verursachende Gerät verstanden, insbesondere ein Hörgerät, ein Headset, Kopfhörer und dergleichen.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Hörgerät mit externem Hörer (RIC: receiver in the canal) und In-dem-Ohr-Hörgeräte (IdO), z.B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Energieversorgung des Hörgeräts und insbesondere die der Signalverarbeitungseinheit 3 erfolgt durch eine ebenfalls ins Hörgerätegehäuse 1 integrierte Batterie 5.

Die Signalverarbeitungseinheit weist Betriebsparameter auf, die von den Mikrofonsignalen abhängig sind. Beispielsweise wird in Abhängigkeit von einer Rauschintensität die Stärke einer Rauschfilterung variiert oder in Abhängigkeit von einer akustischen Umgebung ein zusätzliches Richtmikrofon mit einer gegebenen Stärke aktiviert.

Diese Betriebsparameter variieren also zeitlich mit der akustischen Umgebung. Um häufige sprunghafte Änderungen der Parameterwerte zu vermeiden, ist es üblich, den zeitlichen Verlauf der Parameterwerte mittels geeigneter Filter zu glätten.

Ein Beispiel hierfür sind gleitende Mittelwertfilter, wie der exponentiell gewichtete gleitende Mittelwert. Um mit einem solchen Filter eine Glättung zu erzielen, müssen die zu glättenden Daten über die gesamte Fensterbreite, in der die Glättung stattfinden soll, im Speicher der Signalverarbeitungseinheit vorgehalten werden. Bei üblichen Betriebsbedingungen, beispielsweise einer Samplingrate von 24 kHz und einer Fensterbreite von 3 s, fallen daher beträchtliche Datenmengen an, die aufgrund der begrenzten Speicherkapazität üblicher Sig nalverarbeitungsvorrichtungen schnell zu Kapazitätsproblemen führen können.

Die WO 2004/075093 A2 beschreibt ein Verfahren zum Klassifizieren von Musiksignalen mittels eines Klassifikators und unter Verwendung eines Wavelet-Filters. Dabei wird ein mittels des Wavelet-Filters gewonnenes Parameterset durch den Klassifikator klassifiziert und somit eine Zuordnung des empfangenen Musiksignals zu einer bestimmten Musikrichtung ermöglicht.

Die US 2010/0027820 A1 beschreibt eine Methode zur Klassifizierung einer Geräuschkulisse in Umgebungsklassen. Hierzu wird auf Werte eines Signalpegels in einem Histogramm für eine Reihe von unterschiedlichen Frequenzbändern zurückgegriffen.

Aus der US 2010/0232633 A1 ist ein Verfahren zum Aufzeichnen von Betriebsparametern eines Hörgeräts bekannt, bei welchem Eingangsdaten nach ihrer Zugehörigkeit zu Wertebereichen klassifiziert werden. Für jeden Eingangswert wird ein dem jeweiligen Wertebereich zugeordneter Zähler inkrementiert, so dass ein Histogramm erhalten wird, welches die Verteilung der Eingangswerte wiedergibt.

Ein Verfahren nach dem Oberbegriff des Anspruch 1 und eine Hörvorrichtung nach dem Oberbegriff des Anspruchs 8 sind aus EP 1 858 292 A1 bekannt. Dabei werden Betriebsparameter der Hörvorrichtung in Form eines Aktivitätsparametersatzes durch zeitliche Mittelung geglättet. Zur Ermittlung der Betriebsparameter werden Eingangsparameter in Form von Eingangsaudiosignalen einer akustischen Umgebung gemäß ihrer Zugehörigkeit zu einer Mehrzahl von Klassen klassifiziert. Für jede der mehreren Klassen wird ein Klassenähnlichkeitsfaktor ermittelt, der die Ähnlichkeit der akustischen Umgebung mit der vorgegebenen akustischen Umgebung der jeweiligen Klasse wiedergibt. Anhand der Klassenähnlichkeitsfaktoren wird der Aktivitätsparametersatz aus einer Anzahl von vorgegebenen Grundparametersätzen ermittelt. Der Aktivitätsparametersatz wird hierbei insbesondere durch Mischung der Grundparametersätzen ermittelt. Alternativ hierzu wird als Aktivitätsparametersatz der Grundparametersatz ausgewählt, der derjenigen Klasse mit dem größten Ähnlichkeitsfaktor zugeordnet ist. Optional werden zeitlich gemittelte Aktivitätsparametersätze zur Steuerung von Funktionen der Hörvorrichtung verwendet, um weiche Änderungen der Übertragungsfunktion der Hörvorrichtung zu ermöglichen.

Der vorliegenden Erfindung liegt somit die Aufgabe zugrunde, ein Verfahren und eine Vorrichtung der eingangs genannten Art bereitzustellen, welche eine Glättung von zeitlich variierenden Betriebsparameterwerten einer Hörvorrichtung bei möglichst geringem Speicherbedarf ermöglichen.

Diese Aufgabe wird durch ein Verfahren mit den Merkmalen des Patentanspruchs 1 sowie durch eine Vorrichtung mit den Merkmalen des Patentanspruchs 8 gelöst.

Bei einem erfindungsgemäßen Verfahren wird für jeden Eingangswert - also jeden ungeglätteten Wert - dieser Eingangswert gemäß dessen Zugehörigkeit zu einer Mehrzahl von vorgegebenen Klassen klassifiziert und ein der jeweiligen Klasse, welcher der Eingangswert zugehört, zugeordneter Zählers erhöht. Im einfachsten Fall kann der Zählerwert des Zählers dabei um eins inkrementiert werden, es können jedoch auch andere, gegebenenfalls von Schritt zu Schritt variierende Inkremente Verwendung finden. Anschließend wird der Zähler mit dem größten Zählerwert bestimmt und ein dem Zähler mit dem größten Zählerwert zugeordneter Betriebsparameterwert als Ausgabegröße des Filters ausgegeben.

Ein solches Glättungsverfahren kommt verglichen mit aus dem Stand der Technik bekannten Algorithmen mit deutlich weniger Speicher aus. Anstelle die Eingangsdaten über die gesamte Fensterbreite speichern zu müssen, wird lediglich Speicherplatz für die den jeweiligen Klassen zugeordneten Zähler benötigt, so dass das Verfahren insbesondere geeignet ist, unter den relativ limitierten Bedingungen von Hörvorrichtungen eingesetzt zu werden.

In einer ersten Variante des Verfahrens wird nur dann der dem Zähler mit dem größten Zählerwert zugeordnete Betriebsparameterwert als Ausgabegröße ausgegeben, wenn der Zähler einen vorgegebenen Schwellenwert überschreitet. Andernfalls wird der zuletzt ausgegebenen Betriebsparameterwert als Ausgangsgröße beibehalten. Die Wahl des Schwellenwertes bestimmt dabei im Wesentlichen die Fensterbreite des Glättungsalgorithmus.

In diesem Fall ist es zweckmäßig, bei Überschreiten des Schwellenwerts durch einen der Zähler nach Ausgeben der Ausgabegröße alle Zähler auf Null zu setzen, so dass die Glättungswirkung erhalten bleibt und der Speicherplatz limitiert wird.

In der bislang geschilderten Ausführungsform eignet sich das Verfahren insbesondere zur Glättung von Betriebsparametern der Hörvorrichtung, die bereits in diskretisierter Form vorliegen. Hierbei kann es sich beispielsweise um die Bewertung des akustischen Umfelds der Hörvorrichtung gemäß mehrerer diskreter Klassen (Gesprächssituation, Hintergrundmusik und dgl.) handeln.

Das Verfahren eignet sich jedoch auch zur Behandlung nichtdiskreter, reellwertiger Betriebsparameter. In diesem Fall werden die Klassen vorzugsweise durch zusammenhängende Intervalle über vorgegebene, nicht-diskrete Wertebereiche repräsentiert, um im ersten Schritt des Verfahrens eine Diskretisierung zu erzielen, die eine besonders speichereffiziente Bearbeitung ermöglicht.

Es ist dabei ferner zweckmäßig, vor dem Erhöhen des Zählerwertes alle Zählerwerte um einen vorgegebenen Faktor λ mit 0≤λ≤1 zu skalieren. Eine solche Skalierung begrenzt das Wachstum der Zählerwerte und bestimmt damit indirekt die Fensterbreite des Glättungsalgorithmus. Ferner beeinflusst die Skalierung, inwieweit in der Vergangenheit liegende Werte die aktuelle Ausgangsgröße des Filters bestimmen, so dass durch die Wahl von λ die Eigenschaften des Filters besonders einfach angepasst werden können.
Anstelle, wie in der zuerst beschriebenen Variante, die Zähler für jede Klasse, der ein Eingangswert zugeordnet werden kann, einfach um eins zu inkrementieren, wird hier vorzugsweise eine komplexere Zählweise gewählt. Hierbei werden alle Zählerwerte um einen Betrag erhöht, welcher abhängig von einem Abstand des Eingangswertes von einem Mittelpunkt des der jeweiligen Klasse entsprechenden Intervalls ist.

Mit anderen Worten beeinflusst ein Eingangswert in dieser Variante des Verfahrens nicht nur den Zähler der Klasse, welcher er unmittelbar zugehört, sondern auch die Zähler benachbarter Klassen. Dies führt zu einer zusätzlichen Glättung und verbessert die Robustheit des Algorithmus.

Es ist dabei besonders zweckmäßig, für jeden Eingangswert yᵢ des Betriebsparameters der Zählerwert vⱼ einer Klasse j der Klassen, der ein Intervall mit dem Mittelpunkt bⱼ zugeordnet ist, um (1-λ)max(0,1-(|yᵢ-bⱼ|)/σ)) zu erhöhen, wobei σ einen vorgegebenen Einflussradius darstellt.

Klassen, deren Intervallmittelpunkt weiter als der Betrag von σ von dem Eingangswert entfernt sind, werden also nicht beeinflusst, so dass durch die Wahl von σ die Glättungseigenschaften des Filters eingestellt werden können.

Insgesamt wird so ein Algorithmus geschaffen, der bei gleichbleibend geringem Speicherbedarf über eine beliebige Fensterbreite sowohl diskretisierte als auch nicht-diskrete, reellwertige Daten zu glätten vermag und dabei robust gegenüber Ausreißern und transienten Ereignissen ist.

Die Erfindung betrifft ferner eine Hörvorrichtung der eingangs genannten Art, deren Signalverarbeitungsvorrichtung dazu ausgelegt ist, zum Glätten des Betriebsparameters für jeden Eingangswert den Eingangswerts gemäß dessen Zugehörigkeit zu einer Mehrzahl von vorgegebenen Klassen zu klassifizieren und einen der jeweiligen Klasse, welcher der Eingangswert zugehört, zugeordneten Zählers zu erhöhen, den Zähler mit dem größten Zählerwert zu bestimmen und einen dem Zähler mit dem größten Zählerwert zugeordneten Betriebsparameterwerts als Ausgabegröße des Filters auszugeben. Wie bereits anhand des erfindungsgemäßen Verfahrens erläutert, kann hierdurch eine robuste und speichereffiziente Glättung der Betriebsparameter der Hörvorrichtung erzielt werden.

Im Folgenden werden die Erfindung und ihre Ausführungsformen anhand der Zeichnung näher erläutert. Es zeigen:
- FIG 1: den schematischen Aufbau einer Hörvorrichtung gemäß dem Stand der Technik und
- FIG 2: eine schematische Darstellung des Ablaufs eines Ausführungsbeispiels eines Erfindungsgemäßen Verfahrens;

Um eine für den Benutzer optimale Ausgabe zu erzielen, müssen Hörvorrichtungen an die jeweilige akustische Umgebung, in welcher sie benutzt werden, angepasst werden. Hierzu können in Abhängigkeit von den Umgebungsbedingungen verschiedene Betriebsparameter der Hörvorrichtung eingestellt werden. Beispielsweise kann die Stärke einer Rauschfilterung verändert werden, zusätzliche Richtmikrofone mit unterschiedlicher Empfindlichkeit zugeschaltet werden und dergleichen.

Die Betriebsparameter werden dabei in Abhängigkeit von einem akustischen Eingangssignal der Hörvorrichtung bestimmt. Je nach Art des akustischen Geschehens kann es dabei zu starken, plötzlichen Schwankungen der Betriebsparameter kommen, die den Hörkomfort beeinträchtigen. Aus diesem Grund ist es notwendig, den zeitlichen Verlauf dieser Betriebsparameter zu glätten.

Aus dem Stand der Technik bekannte Glättungsverfahren, wie beispielsweise die exponentiell gewichtete gleitende Mittelung, benötigen jedoch große Mengen an Speicherplatz, da die kompletten zu glättenden Eingangsdaten über die gesamte Fensterbreite des Glättungsalgorithmus im Speicher vorgehalten werden müssen, was die begrenzten Ressourcen der Signalverarbeitungsvorrichtung 3 schnell auslasten kann.

Eine wesentlich geringere Speichernutzung kann durch das in FIG 2 schematisch veranschaulichte Ausführungsbeispiel eines erfindungsgemäßen Verfahrens erzielt werden.

Eingangsdaten 10 für das Glättungsfilter werden hierbei gemäß ihrer Zugehörigkeit zu einer Mehrzahl von Klassen 12 klassifiziert. Fällt ein Eingangswert 10 in eine der Klassen 12, so wird ein der Klasse 12 zugehöriger Zähler inkrementiert. Überschreitet einer der Zähler einen vorgegebenen Schwellenwert 14, so wird als Ausgangswert des Filters ein der dem Zähler zugehörigen Klasse 12 zugeordneter Ausgangswert ausgegeben und alle Zähler auf Null zurückgesetzt. Andernfalls wird der bisherige Ausgangswert beibehalten.

Die Signalverarbeitungseinrichtung 3 muss also nur Speicherplatz für die Zähler der Klassen 12 bereitstellen. Der Speicherplatzbedarf ist dabei unabhängig von der Fensterbreite, die durch die Wahl des Schwellenwertes 14 bestimmt wird. Gleichzeitig ist der Algorithmus robust gegen Ausreißer und transiente Ereignisse und ermöglicht somit eine zuverlässige Glättung bereits diskretisierter Eingangswerte 10.

Sollen reellwertige, nicht-diskrete Eingangsgrößen geglättet werden, kann das in FIG 2 schematisch gezeigte Verfahren verfeinert werden. Für eine Sequenz y₀, y₁, ..., yᵢ von Eingangswerten wird dabei zunächst eine Diskretisierung durchgeführt. Jedes yᵢ wird dabei einem Intervall j mit dem Mittelpunkt bⱼ zugeordnet. Für jedes Intervall j existiert ferner ein Zähler vⱼ, der zu Beginn des Verfahrens auf einen Anfangswert, vorzugsweise Null, initialisiert wird.

Für jeden neuen Eingangswert yᵢ, den das Filter erhält, werden zunächst alle Zähler vⱼ durch Multiplikation mit einem Faktor λ mit 0≤λ≤1 skaliert. Dies limitiert das Wachstum der Zählerwerte, so dass hier kein Nullsetzen der Zähler vⱼ in vorgegebenen Abständen stattfinden muss. Weiterhin wird durch die Skalierung bestimmt, wie stark in der Vergangenheit bearbeitete Eingangswerte yᵢ den gegenwärtigen Ausgabewerte des Filters beeinflussen. Die mittlere Lebensdauer der Zählerwerte beträgt aufgrund der Skalierung λ⁻¹, was als Fensterbreite des Filters betrachtet werden kann.

Nach der Skalierung werden die Zähler vⱼ in Abhängigkeit von dem aktuellen Eingangswert yᵢ modifiziert. Dies erfolgt gemäß der Funktion vⱼ → λvⱼ + (1-λ) max (0; 1 - (|yᵢ-bⱼ|)/σ). σ stellt dabei einen Einflussradius dar.
Für einen gegebenen Eingangswert yᵢ werden also alle Zähler vⱼ, die einem Intervall j zugeordnet sind, dessen Mittelpunkt bⱼ weniger als σ vom Eingangswert yᵢ entfernt liegt, proportional zum Abstand zwischen yᵢ und bⱼ erhöht. Dies führt zu einer zusätzlichen Glättung der Filterausgabe und verbessert die Robustheit des Filters.

Nach dem Erhöhen der Zähler vⱼ wird schließlich der größte Zählerwert vⱼ bestimmt und als Ausgabewert des Filters der Mittelpunkt bⱼ des diesem Zähler vⱼ zugeordneten Intervalls j ausgegeben. Daraufhin kann der nächste Eingangswert yᵢ bearbeitet werden.

Das beschriebene Verfahren zeigt ein Glättungsverhalten, welches demjenigen des exponentiell gewichteten gleitenden Mittels stark ähnelt. Bei höherer Robustheit gegenüber Ausreißern wird jedoch deutlich weniger Speicherplatz gebraucht.

Es ist weiterhin möglich, als Ausgangswerte der Zähler vⱼ negative Werte zu verwenden, und nur dann den Ausgabewert des Filters zu ändern, wenn einer der Zähler vⱼ Null erreicht oder überschreitet. Hierdurch kann sichergestellt werden, dass über vorbestimmbare Zeitabschnitte hinweg keine Änderung des Ausgabewertes erfolgt, um eine besonders glatte Ausgabe zu erzielen.

## Patentansprüche

1. Verfahren zum Betreiben einer im oder am Ohr tragbaren Hörvorrichtung, bei welchem ein Betriebsparameter der Hörvorrichtung bestimmt wird, wobei der Betriebsparameter mittels eines Filters geglättet wird, und wobei in einem Schritt a) jeder zu glättende Eingangswert des Filters gemäß dessen Zugehörigkeit zu einer Mehrzahl von vorgegebenen Klassen klassifiziert wird,
**dadurch gekennzeichnet, dass**
- in dem Schritt a) ein der jeweiligen Klasse, welcher der Eingangswert zugehört, zugeordneter Zähler erhöht wird,
- in einem nachfolgenden Schritt b) der Zähler mit dem größten Zählerwert bestimmt wird, und
- in einem nachfolgenden Schritt c) ein dem Zähler mit dem größten Zählerwert zugeordneter Betriebsparameterwert als Ausgabegröße des Filters ausgegeben wird.

2. Verfahren nach Anspruch 1,
**dadurch gekennzeichnet, dass** in Schritt c) nur dann der dem Zähler mit dem größten Zählerwert zugeordnete Betriebsparameterwert als Ausgabegröße ausgegeben wird, wenn der Zählerwert einen vorgegebenen Schwellenwert überschreitet und dass ansonsten der zuletzt ausgegebenen Betriebsparameterwert als Ausgangsgröße beibehalten wird.

3. Verfahren nach Anspruch 2,
**dadurch gekennzeichnet, dass** bei Überschreiten des Schwellenwerts durch einen der Zählerwerte in Schritt c) nach Ausgeben der Ausgabegröße alle Zählerwerte auf Null gesetzt werden.

4. Verfahren nach Anspruch 1,
**dadurch gekennzeichnet, dass** jede der Klassen jeweils ein zusammenhängendes Intervall über einen vorgegebenen nichtdiskreten Wertebereich ist.

5. Verfahren nach Anspruch 4,
**dadurch gekennzeichnet, dass** vor dem Erhöhen des Zählerwerts in Schritt a) alle Zählerwerte um einen vorgegebenen Faktor λ mit 0≤λ≤1 skaliert werden.

6. Verfahren nach Anspruch 5,
**dadurch gekennzeichnet, dass** in Schritt a) alle Zählerwerte um einen Betrag erhöht werden, welcher abhängig von einem Abstand des Eingangswertes von einem Mittelpunkt des der jeweiligen Klasse entsprechenden Intervalls ist.

7. Verfahren nach Anspruch 6,
**dadurch gekennzeichnet, dass**
für jeden Eingangswert yᵢ des Betriebsparameters der Zähler vⱼ einer Klasse j der Klassen, der ein Intervall mit dem Mittelpunkt bⱼ zugeordnet ist, um (1-λ)max(0,1-(|yᵢ-bⱼ|)/σ)) erhöht wird, wobei σ einen vorgegebenen Einflussradius darstellt.

8. Hörvorrichtung, welche im oder am Ohr tragbar ist, mit einer Signalverarbeitungsvorrichtung (3) einschließlich eines Filters, wobei zumindest ein Betriebsparameter der Signalverarbeitungsvorrichtung (3) einstellbar ist, wobei der Betriebsparameter durch das Filter glättbar ist und wobei die Signalverarbeitungsvorrichtung (3) dazu ausgelegt ist, zum Glätten des Betriebsparameters zunächst für jeden zu geglättenden Eingangswert des Filters den Eingangswert gemäß dessen Zugehörigkeit zu einer Mehrzahl von vorgegebenen Klassen zu klassifizieren
**dadurch gekennzeichnet, dass** die Signalverarbeitungsvorrichtung (3) dazu ausgelegt ist, einen der jeweiligen Klasse, welcher der Eingangswert zugehört, zugeordneten Zähler zu erhöhen, in Folge den Zähler mit dem größten Zählerwert zu bestimmen und dann einen dem Zähler mit dem größten Zählerwert zugeordneten Betriebsparameterwert als Ausgabegröße des Filters auszugeben.

## Claims

1. Method of operating a hearing apparatus wearable in or on the ear, in which an operating parameter of the hearing apparatus is determined, wherein the operating parameter is smoothed by means of a filter, and wherein in a step a) each input value to be smoothed for the filter is classified according to its belonging to a plurality of prescribed classes,
**characterized in that**
- in step a) a counter associated with the respective class to which the input value belongs is increased,
- in a subsequent step b) the counter having the highest counter value is determined, and
- in a subsequent step c) an operating parameter value associated with the counter having the highest counter value is output as an output variable for the filter.

2. Method according to Claim 1,
**characterized in that** in step c) the operating parameter value associated with the counter having the highest counter value is output as an output variable only if the counter value exceeds a prescribed threshold value and **in that** otherwise the most recently output operating parameter value is retained as output variable.

3. Method according to Claim 2,
**characterized in that** if the threshold value is exceeded by one of the counter values in step c) then all counter values are set to zero after the output variable is output.

4. Method according to Claim 1,
**characterized in that** each of the classes is a respective cohesive interval over a prescribed non-discrete range of values.

5. Method according to Claim 4,
**characterized in that** before the counter value is increased in step a) all counter values are scaled by a prescribed factor λ, where 0≤λ≤1.

6. Method according to Claim 5,
**characterized in that** in step a) all counter values are increased by an amount that is dependent on a distance of the input value from a centre of the interval corresponding to the respective class.

7. Method according to Claim 6,
**characterized in that** for each input value yᵢ of the operating parameter the counter vⱼ of a class j from the classes that has an associated interval with the centre bⱼ is increased by (1-λ)max(0.1-(|yᵢ-bⱼ|)/σ)), where σ is a prescribed radius of influence.

8. Hearing apparatus wearable in or on the ear, having a signal processing apparatus (3), including a filter, wherein at least one operating parameter of the signal processing apparatus (3) is adjustable, wherein the operating parameter is smoothable by means of the filter and wherein the signal processing apparatus (3) is designed to smooth the operating parameter by first of all classifying the input value, for each input value to be smoothed for the filter, according to its belonging to a plurality of prescribed classes,
**characterized in that** the signal processing apparatus (3) is designed to increase a counter associated with the respective class to which the input value belongs, subsequently to determine the counter having the highest counter value and then to output an operating parameter value associated with the counter having the highest counter value as an output variable for the filter.

## Revendications

1. Procédé destiné au fonctionnement d'un dispositif auditif pouvant être porté dans ou sur l'oreille, pour lequel un paramètre de fonctionnement du dispositif auditif est déterminé, dans lequel le paramètre de fonctionnement est lissé au moyen d'un filtre, et dans lequel, lors d'une étape a), chaque valeur d'entrée du filtre devant être lissée est classée en fonction de son appartenance à une pluralité de classes prédéterminée,
**caractérisé en ce que**
- lors de l'étape a), un compteur associé à la classe à laquelle appartient la valeur d'entrée est incrémenté,
- lors d'une étape b) suivante, le compteur ayant la valeur de compteur la plus élevée est déterminé, et
- lors d'une étape c) suivante, une valeur du paramètre de fonctionnement associée au compteur ayant la valeur de compteur la plus élevée est fournie en sortie en tant que grandeur de sortie du filtre.

2. Procédé selon la revendication 1,
**caractérisé en ce que**, lors de l'étape c), la valeur du paramètre de fonctionnement associée au compteur ayant la valeur de compteur la plus élevée n'est pas fournie en sortie en tant que grandeur de sortie lorsque la valeur de compteur dépasse une valeur de seuil prédéterminée et **en ce que**, sinon, la valeur du paramètre de fonctionnement fournie en sortie en dernier est conservée en tant que grandeur de sortie.

3. Procédé selon la revendication 2,
**caractérisé en ce que**, lorsque la valeur de seuil est dépassée par l'une des valeurs de compteur lors de l'étape c), après la fourniture en sortie de la grandeur de sortie, toutes les valeurs de compteur sont mises à zéro.

4. Procédé selon la revendication 1,
**caractérisé en ce que** chacune des classes est un intervalle connexe sur une plage de valeurs non discrètes prédéterminée.

5. Procédé selon la revendication 4,
**caractérisé en ce qu'**avant l'incrémentation de la valeur de compteur effectuée lors de l'étape a), toutes les valeurs de compteur sont mises à l'échelle conformément à un facteur λ prédéterminé, avec 0 ≤ λ ≤ 1.

6. Procédé selon la revendication 5,
**caractérisé en ce que**, lors de l'étape a), toutes les valeurs de compteur sont incrémentées d'une quantité qui dépend d'une distance de la valeur d'entrée par rapport à un point médian de l'intervalle correspondant à la classe respective.

7. Procédé selon la revendication 6,
**caractérisé en ce que**, pour chaque valeur d'entrée yᵢ du paramètre de fonctionnement, le compteur vⱼ d'une classe j, parmi les classes, à laquelle est associé un intervalle ayant le point médian bⱼ, est incrémenté de (1-λ)max(0,1-(|yᵢ-bⱼ|)/σ)) où σ représente un rayon d'influence prédéterminé.

8. Dispositif auditif pouvant être porté dans ou sur l'oreille, comportant un dispositif de traitement du signal (3) muni d'un filtre, dans lequel au moins un paramètre de fonctionnement du dispositif de traitement du signal (3) peut être réglé, dans lequel le paramètre de fonctionnement peut être lissé par le filtre, et dans lequel le dispositif de traitement du signal (3) est conçu pour classer la valeur d'entrée en fonction de son appartenance à une pluralité de classes prédéterminées afin de lisser le paramètre de fonctionnement en premier lieu pour chaque valeur d'entrée du filtre devant être lissée,
**caractérisé en ce que** le dispositif de traitement du signal (3) est conçu pour incrémenter un compteur associé à la classe respective à laquelle appartient la valeur d'entrée, puis pour déterminer le compteur ayant la valeur de compteur la plus élevée et enfin pour fournir en sortie une valeur du paramètre de fonctionnement associée à la valeur de compteur la plus élevée en tant que grandeur de sortie du filtre.
